# EUROPÄISCHE PATENTSCHRIFT

(11) **EP 2 794 185 B1**
(45) Veröffentlichungstag und Bekanntmachung des Hinweises auf die Patenterteilung: **04.05.2016**
(21) Anmeldenummer: 12784610.3
(22) Anmeldetag: 15.11.2012
(51) Int. Cl.: B24B 23/02, H01H 9/06

(54) **WERKZEUGMASCHINE**
POWER TOOL
MACHINE-OUTIL

(30) Priorität: 23.12.2011 DE 102011089729
(43) Veröffentlichungstag der Anmeldung: 29.10.2014
(73) Patentinhaber: Robert Bosch GmbH, 70442 Stuttgart (DE)
(72) Erfinder: BOECK, Cornelius, 73230 Kirchheim (DE); BARTH, Daniel, 70771 Leinfelden-Echterdingen (DE); SCHADOW, Joachim, 70563 Stuttgart (DE); ANDRASIC, Sinisa, 71101 Schönaich (DE)
(86) Internationale Anmeldenummer: PCT/EP2012/072732
(87) Internationale Veröffentlichungsnummer: WO 2013/092027

(56) Entgegenhaltungen:
- EP-A1- 2 101 340
- DE-A1- 19 900 404
- US-A- 4 033 077
- US-A1- 2010 009 608

## Beschreibung

### Stand der Technik

Aus der DE 197 07 215 A1 ist bereits eine Werkzeugmaschine, insbesondere eine Winkelschleifmaschine bekannt, die ein Handgriffgehäuse, welches einen stielförmigen Griffbereich aufweist, und die eine Schalteinheit, welche ein beweglich gelagertes Schaltklinkenelement aufweist, umfasst.

### Offenbarung der Erfindung

Die Erfindung geht aus von einer Werkzeugmaschine, insbesondere von einer Winkelschleifmaschine, mit zumindest einem Handgriffgehäuse, das zumindest einen stielförmigen Griffbereich aufweist, und mit zumindest einer Schalteinheit, die zumindest ein beweglich gelagertes Schaltklinkenelement aufweist. Eine weitere gattungsgemäße Werkzeugmaschine ist aus der DE 199 00 404 A1 bekannt. Ausgehend vom Stand der Technik soll eine Werkzeugmaschine mit hohem Bedienkomfort bereitgestellt werden.

Gemäß Anspruch 1 wird vorgeschlagen, dass das Schaltklinkenelement eine maximale Quererstreckung aufweist, die sich zumindest über einen Großteil wenigstens einer maximalen Quererstreckung des stielförmigen Griffbereichs des Handgriffgehäuses erstreckt. Die Werkzeugmaschine ist vorzugsweise als tragbare Werkzeugmaschine, insbesondere als tragbare, handgehaltene Werkzeugmaschine, ausgebildet. Unter einer "tragbaren Werkzeugmaschine" soll hier insbesondere eine Werkzeugmaschine zu einer Bearbeitung von Werkstücken verstanden werden, die von einem Bediener transportmaschinenlos transportiert werden kann. Die tragbare Werkzeugmaschine weist insbesondere eine Masse auf, die kleiner ist als 40 kg, bevorzugt kleiner ist als 10 kg und besonders bevorzugt kleiner ist als 7 kg. Die tragbare Werkzeugmaschine ist besonders bevorzugt als Winkel-schleifmaschine ausgebildet. Es ist jedoch auch denkbar, dass die tragbare Werkzeugmaschine eine andere, einem Fachmann als sinnvoll erscheinende Ausgestaltung aufweist, wie beispielsweise eine Ausgestaltung als Bohr- und/oder Meißelhammer, als Bohrmaschine, als Säbelsäge, als Stichsäge, als Heckenschere usw.

Unter einem "Handgriffgehäuse" soll hier insbesondere zumindest ein Gehäuse oder zumindest ein Gehäuseteilbereich verstanden werden, das bzw. der von einer Lagerung einer Antriebs- und/oder Abtriebseinheit der Werkzeugmaschine weitestgehend entkoppelt ist, wobei zumindest ein Griffbereich des Gehäuses oder der Gehäuseteilbereich, insbesondere ein als stielförmiger Griffbereich ausgebildeter Gehäuseteilbereich, von einem Bediener zu einer Handhabung der Werkzeugmaschine mit zumindest einer Hand zumindest größtenteils umgreifbar ist. Der Ausdruck "größtenteils umgreifbar" soll hier insbesondere eine Umgreifbarkeit eines Bauteils oder eines Bauteilbereichs mittels einer Hand eines Bedieners entlang zumindest mehr als 70 %, bevorzugt mehr als 80 % und besonders bevorzugt mehr als 90 % einer Gesamterstreckung eines in einer sich zumindest im Wesentlichen senkrecht zu einer Längserstreckungsrichtung des Bauteils oder des Bauteilbereichs erstreckenden Ebene verlaufenden Gesamtaußenumfangs des Bauteils oder des Bauteilbereichs definieren, wobei die Gesamterstreckung des Gesamtumfangs insbesondere kleiner ist als 40 cm, bevorzugt kleiner ist als 30 cm und besonders bevorzugt kleiner ist als 25 cm. Vorzugsweise liegen bei einem Umgreifen des Bauteils oder des Bauteilbereichs eine Handinnenfläche und Fingerinnenflächen der Hand des Bedieners zumindest entlang einer Strecke größer als 70 %, bevorzugt größer als 80 % und besonders bevorzugt größer als 90 % der Gesamterstreckung des Gesamtaußenumfangs am Gesamtaußenumfang an. Bevorzugt ist das Handgriffgehäuse getrennt von einem Antriebsgehäuse der Werkzeugmaschine ausgebildet, das dazu vorgesehen ist, die Antriebs- und/oder Abtriebseinheit zu einer Abstützung von Antriebs- und/oder Abtriebslagerkräften aufzunehmen. Es ist jedoch auch denkbar, dass das Handgriffgehäuse und das Antriebsgehäuse einstückig ausgebildet sind. Vorzugsweise weist das Handgriffgehäuse einen stielförmigen Griffbereich auf. Der Ausdruck "stielförmiger Griffbereich" soll hier insbesondere einen Gehäuseteilbereich des Handgriffgehäuses definieren, der in einer Längsschnittebene, in der sich die Haupterstreckungsrichtung der Werkzeugmaschine erstreckt, entlang einer zumindest im Wesentlichen senkrecht zur Haupterstreckungsrichtung verlaufenden Richtung betrachtet, eine maximale Erstreckung insbesondere kleiner als 10 cm, bevorzugt kleiner als 8 cm und besonders bevorzugt kleiner als 6 cm aufweist, wobei zumindest eine Bedienfläche des Handgriffgehäuses im Gehäuseteilbereich des Handgriffgehäuses angeordnet ist. Bevorzugt wird die maximale Erstreckung, betrachtet in der Längsschnittebene, von zumindest zwei parallelen Geraden oder von zumindest zwei um einen Winkel kleiner als 10°, bevorzugt kleiner als 8° und besonders bevorzugt kleiner als 6° relativ zueinander geneigten Geraden begrenzt, die von einer Außenkontur des Gehäuseteilbereichs des Handgriffgehäuses gebildet werden. Der stielförmige Griffbereich ist insbesondere zumindest um einen Winkel kleiner als 60°, bevorzugt kleiner als 40° und besonders bevorzugt kleiner als 30° relativ zu einer Haupterstreckungsrichtung der Werkzeugmaschine geneigt angeordnet. Vorzugsweise ist der stielförmige Griffbereich, entlang einer Rotationsachse eines Antriebselements, insbesondere einer Ankerwelle, einer Antriebseinheit der Werkzeugmaschine und insbesondere entlang der Haupterstreckungsrichtung der Werkzeugmaschine betrachtet, hinter der Antriebseinheit angeordnet. Zudem ist es denkbar, dass das Handgriffgehäuse zusätzlich zum stielförmigen Griffbereich einen bügelförmigen Teilbereich aufweist, der einstückig an den stielförmigen Griffbereich angeformt ist. Der bügelförmige Teilbereich kann vorzugsweise eine L-förmige Ausgestaltung aufweisen, die sich ausgehend von einem dem Anbindungsbereich des Handgriffgehäuses abgewandten Ende des stielförmigen Griffbereichs L-förmig in Richtung des Anbindungsbereichs erstreckt. Besonders bevorzugt umfasst das Handgriffgehäuse zumindest zwei Handgriffgehäuseschalenelemente, die in einer Verbindungsebene miteinander verbindbar sind. Somit weist das Handgriffgehäuse eine bevorzugt Schalenbauweise auf. Es ist jedoch auch denkbar, dass das Handgriffgehäuse eine Topfbauweise aufweist.

Der Begriff "Schalteinheit" soll hier insbesondere eine Einheit definieren, die zumindest ein Bauteil, insbesondere das Schaltklinkenelement, aufweist, das direkt von einem Bediener betätigbar ist und die dazu vorgesehen ist, durch eine Betätigung und/oder durch eine Eingabe von Parametern einen Prozess und/oder einen Zustand einer mit der Schalteinheit gekoppelten Einheit zu beeinflussen und/oder zu ändern. Das Schaltklinkenelement ist vorzugsweise zu einer Betätigung zumindest eines Schaltelements der Schalteinheit vorgesehen. Unter einem "Schaltklinkenelement" soll hier insbesondere ein Bedienelement verstanden werden, das entlang einer Längserstreckungsrichtung des Bedienelements eine Längserstreckung aufweist, die größer ist als eine zumindest im Wesentlichen senkrecht zur Längserstreckungsrichtung verlaufende Quererstreckung des Bedienelements, die zumindest im Wesentlichen quer zu einer Hauptbewegungsrichtung des Bedienelements verläuft. Unter "im Wesentlichen quer" soll hier insbesondere eine Ausrichtung einer Richtung und/oder einer Achse relativ zu einer Bezugsrichtung und/oder einer Bezugsachse verstanden werden, wobei die Ausrichtung der Richtung und/oder der Achse zumindest verschieden von einer zumindest im Wesentlichen parallelen Ausrichtung zur Bezugsrichtung und/oder zur Bezugsachse ist und insbesondere windschief oder senkrecht zur Bezugsrichtung und/oder zur Bezugsachse ist. Bevorzugt ist eine maximale Längserstreckung des Schaltklinkenelements zumindest 2-mal größer, bevorzugt zumindest 4-mal größer und besonders bevorzugt zumindest 6-mal größer als eine maximale Quererstreckung des Schaltklinkenelements. Das Schaltklinkenelement weist insbesondere eine maximale Längserstreckung auf, die größer ist als 3 cm, bevorzugt größer ist als 6 cm und besonders bevorzugt größer ist als 8 cm. Ferner umfasst das Schaltklinkenelement bevorzugt eine Bedienfläche, insbesondere eine von einem Griffflächenbereich des Schaltklinkenelements gebildete Bedienfläche, auf der ein Bediener zumindest drei Finger zu einer Betätigung des Schaltklinkenelements anordnen kann und die zumindest eine entlang der Längserstreckungsrichtung des Schaltklinkenelements verlaufende Längserstreckung aufweist, die größer ist als 5 cm.

Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Vorzugsweise ist die Schalteinheit dazu vorgesehen, mittels einer Betätigung des Schaltklinkenelements das Schaltelement zu betätigen, um einen Stromkreis zu einer Energieversorgung zumindest einer Antriebseinheit der Werkzeugmaschine zu öffnen oder zu schließen. Somit ist die Schalteinheit bevorzugt dazu vorgesehen, eine Inbetriebnahme oder eine Deaktivierung der Werkzeugmaschine zu ermöglichen. Unter "vorgesehen" soll insbesondere speziell ausgelegt und/oder speziell ausgestattet verstanden werden. Das Schaltelement wird bevorzugt von einem mechanischen, elektrischen und/oder elektronischen Schaltelement gebildet.

Der Ausdruck "maximale Quererstreckung" soll hier insbesondere eine maximale Erstreckung eines Bauteils oder eines Gehäuses, insbesondere eines mehrteiligen Gehäuses in einem montierten Zustand, entlang einer zumindest im Wesentlichen senkrecht zur Haupterstreckungsrichtung der Werkzeugmaschine und zumindest im Wesentlichen quer zumindest zu einer Hauptbewegungsrichtung des Schaltklinkenelements verlaufenden Richtung definieren. Unter "zumindest über einen Großteil erstrecken" soll hier insbesondere ein Verhältnis einer maximalen Erstreckung des Schaltklinkenelements entlang zumindest einer Richtung relativ zu einer maximalen Erstreckung des stielförmigen Griffbereichs des Handgriffgehäuses verstanden werden, wobei eine maximale Erstreckung des Schaltklinkenelements entlang der zumindest einen Richtung zumindest mehr als 40 %, bevorzugt mehr als 60 % und besonders bevorzugt mehr als 80 % der maximalen Erstreckung des stielförmigen Griffbereichs des Handgriffgehäuses entlang der zumindest einen Richtung entspricht. Somit entspricht eine maximale Quererstreckung des Schaltklinkenelements zumindest mehr als 40 %, bevorzugt mehr als 60 % und besonders bevorzugt mehr als 80 % der maximalen Quererstreckung des stielförmigen Griffbereichs des Handgriffgehäuses. Mittels der erfindungsgemäßen Ausgestaltung der Werkzeugmaschine kann vorteilhaft eine ergonomisch sinnvolle Ausgestaltung des Schaltklinkenelements erreicht werden. Somit kann vorteilhaft ein hoher Bedienkomfort erreicht werden.

Des Weiteren wird vorgeschlagen, dass ein Verhältnis der maximalen Quererstreckung des Schaltklinkenelements zu der maximalen Quererstreckung des stielförmigen Griffbereichs des Handgriffgehäuses zumindest größer ist als 1 zu 2,5. Bevorzugt ist das Verhältnis der maximalen Querstreckung des Schaltklinkenelements zu der maximalen Quererstreckung des stielförmigen Griffbereichs des Handgriffgehäuses zumindest größer als 1 zu 2 und besonders bevorzugt ist das Verhältnis größer als 1 zu 1,4. Es kann vorteilhaft bei einer Betätigung des Schaltklinkenelements eine Ausübung eines geringen Drucks auf Fingerinnenflächen und/oder eine Handinnenfläche einer Hand eines Bedieners infolge einer durch das Verhältnis der maximalen Quererstreckung des Schaltklinkenelements zu der maximalen Quererstreckung des stielförmigen Griffbereichs des Handgriffgehäuses erreichbaren vorteilhaften Geometrie des Schaltklinkenelements erreicht werden.

Ferner wird vorgeschlagen, dass das Schaltklinkenelement eine maximale Längserstreckung aufweist, die sich zumindest über einen Großteil einer maximalen Längserstreckung des stielförmigen Griffbereichs des Handgriffgehäuses erstreckt. Insbesondere entspricht eine maximale Längserstreckung des Schaltklinkenelements zumindest mehr als 75 %, bevorzugt mehr als 80 % und besonders bevorzugt mehr als 90 % der maximalen Längserstreckung des stielförmigen Griffbereichs des Handgriffgehäuses. Die maximale Längserstreckung des Schaltklinkenelements und die maximale Längserstreckung des stielförmigen Griffbereichs des Handgriffgehäuses erstrecken sich in einem montierten Zustand des Schaltklinkenelements und des Handgriffgehäuses entlang einer in der Verbindungsebene des Handgriffgehäuses, in der die Handgriffgehäuseschalenelemente in einem montierten Zustand aneinander anliegen bzw. miteinander verbunden sind, verlaufenden Richtung, die zumindest im Wesentlichen quer zur Hauptbewegungsrichtung des Schaltklinkenelements verläuft. Es kann vorteilhaft eine große nutzbare Bedienfläche des Schaltklinkenelements erreicht werden. Somit kann vorteilhaft ein komfortabel zu bedienendes Schaltklinkenelement geschaffen werden. Ein Bediener kann vorteilhaft zumindest 3 Finger einer Hand des Bedieners zu einer Betätigung des Schaltklinkenelements nutzen.

Vorteilhafterweise ist ein Verhältnis der maximalen Längserstreckung des Schaltklinkenelements zu der maximalen Längserstreckung des stielförmigen Griffbereichs des Handgriffgehäuses zumindest größer als 1 zu 1,4. Bevorzugt ist das Verhältnis der maximalen Längserstreckung des Schaltklinkenelements zu der maximalen Längserstreckung des stielförmigen Griffbereichs zumindest größer als 1 zu 1,3 und besonders bevorzugt ist das Verhältnis größer als 1 zu 1. Es kann vorteilhaft eine komfortable Betätigung des Schaltklinkenelements zumindest im Wesentlichen über die maximale Längserstreckung des stielförmigen Griffbereichs ermöglicht werden. Somit kann ein hoher Bedienkomfort erreicht werden.

Zudem wird vorgeschlagen, dass das Schaltklinkenelement zumindest einen Seitenwandbereich aufweist, der über einen bogenförmigen Teilbereich des Schaltklinkenelements mit einem zumindest im Wesentlichen senkrecht zum Seitenwandbereich verlaufenden Griffflächenbereich des Schaltklinkenelements verbunden ist, wobei ein Verhältnis eines Radius des bogenförmigen Teilbereichs zur maximalen Quererstreckung des stielförmigen Griffbereichs des Handgriffgehäuses zumindest größer ist als 1 zu 8. Bevorzugt ist das Verhältnis des Radius des bogenförmigen Teilbereichs zur maximalen Quererstreckung des stielförmigen Griffbereichs des Handgriffgehäuses zumindest größer als 1 zu 4 und besonders bevorzugt ist das Verhältnis zumindest größer als 1 zu 2,7. Vorzugsweise verläuft der Seitenwandbereich in einem montierten Zustand des Schaltklinkenelements an dem Handgriffgehäuse entlang einer zumindest im Wesentlichen parallel zur Verbindungsebene des Handgriffgehäuses verlaufenden Richtung. Ferner verläuft der Griffflächenbereich in einem montierten Zustand des Schaltklinkenelements an dem Handgriffgehäuse bevorzugt entlang einer zumindest im Wesentlichen senkrecht zur Verbindungsebene des Handgriffgehäuses verlaufenden Richtung. Mittels der erfindungsgemäßen Ausgestaltung kann vorteilhaft ein großflächiges Anliegen des Schaltklinkenelements, insbesondere des bogenförmigen Teilbereichs, an einer Handinnenfläche bzw. an Fingerinnenflächen einer Hand eines Bedieners während einer Betätigung bzw. eines Haltens des Schaltklinkenelements erreicht werden. Hierdurch kann vorteilhaft ein besonders komfortables Halten des Schaltklinkenelements ermöglicht werden. Es kann somit vorteilhaft eine hohe Langzeitanwendungstauglichkeit des Schaltklinkenelements erreicht werden.

Ferner wird vorgeschlagen, dass das Schaltklinkenelement schwenkbar um eine Schwenkachse des Schaltklinkenelements gelagert ist. Besonders bevorzugt verläuft die Schwenkachse zumindest im Wesentlichen senkrecht zur Verbindungsebene des Handgriffgehäuses. Es kann vorteilhaft ein einfach zu bedienendes Schaltklinkenelement geschaffen werden, bei dem eine Lagerung unempfindlich gegenüber einer Verschmutzung ist. Zudem kann vorteilhaft eine Hebelwirkung zu einer komfortablen Betätigung des Schaltelements mittels des Schaltklinkenelements genutzt werden.

Vorteilhafterweise ist die Schwenkachse an einem einem Anbindungsbereich des Handgriffgehäuses zugewandten Ende des Schaltklinkenelements angeordnet. Der Ausdruck "Anbindungsbereich" soll hier insbesondere einen Bereich des Handgriffgehäuses definieren, über den das Handgriffgehäuse mit dem Antriebsgehäuse formschlüssig, kraftschlüssig und/oder stoffschlüssig verbunden ist bzw. mit dem das Handgriffgehäuse direkt an dem Antriebsgehäuse anliegt. Unter "einem einem Anbindungsbereich zugewandten Ende des Schaltklinkenelements" soll hier insbesondere eine Anordnung von Punkten des Schaltklinkenelements bezogen auf eine Mittelebene des Schaltklinkenelements verstanden werden, die zumindest im Wesentlichen senkrecht zur Längserstreckungsrichtung des Schaltklinkenelements verläuft und die zumindest im Wesentlichen gleichmäßig von zwei zueinander entlang der Längserstreckungsrichtung des Schaltklinkenelements beabstandet angeordneten Enden des Schaltklinkenelements angeordnet ist, wobei alle Punkte des Schaltklinkenelements, die ausgehend von der Mittelebene in Richtung des Anbindungsbereichs, betrachtet entlang der Längserstreckungsrichtung des Schaltklinkenelements, angeordnet sind, als dem Anbindungsbereich zugewandt gelten. Mittels der erfindungsgemäßen Ausgestaltung kann vorteilhaft eine kompakte Anordnung des Schaltklinkenelements am Handgriffgehäuse erreicht werden.

Ferner wird vorgeschlagen, dass die Schwenkachse des Schaltklinkenelements zumindest im Wesentlichen quer zu einer Haupterstreckungsrichtung des Handgriffgehäuses verläuft. Die Haupterstreckungsrichtung des Handgriffgehäuses verläuft bevorzugt zumindest im Wesentlichen parallel zur Haupterstreckungsrichtung der Werkzeugmaschine. Vorzugsweise ist die Haupterstreckungsrichtung des Handgriffgehäuses identisch mit der Haupterstreckungsrichtung der Werkzeugmaschine. Besonders bevorzugt verläuft die Schwenkachse des Schaltklinkenelements zumindest im Wesentlichen senkrecht zur Haupterstreckungsrichtung der Werkzeugmaschine. Es kann vorteilhaft eine komfortable Bedienbarkeit des Schalklinkenelements erreicht werden.

Zudem wird vorgeschlagen, dass die Werkzeugmaschine zumindest eine Einschaltsperreinheit umfasst, die dazu vorgesehen ist, eine Bewegung des Schaltklinkenelements infolge einer unbeabsichtigten Betätigung des Schaltklinkenelements zumindest weitestgehend zu vermeiden. Unter einer "Einschaltsperreinheit" soll hier insbesondere eine Einheit verstanden werden, die dazu vorgesehen ist, zumindest in einem Betriebszustand eine Bewegung eines beweglich gelagerten Bauteils, insbesondere des Schaltklinkenelements, entlang zumindest einer Strecke und/oder um zumindest eine Achse mittels einer mechanischen, elektrischen und/oder elektronischen Sperre weitestgehend zu verhindern. Bevorzugt ist die Einschaltsperreinheit dazu vorgesehen, zumindest in einem Betriebszustand mittels einer mechanischen Sperre eine Bewegung des Schaltklinkenelements weitestgehend zu verhindern. Es ist jedoch auch denkbar, dass die Einschaltsperreinheit zumindest in einem Betriebszustand mittels einer elektromagnetischen Krafteinwirkung und/oder einer permanentmagnetischen Krafteinwirkung, wie beispielsweise mittels verschiebbarer Magnete, auf das Schaltklinkenelement eine Bewegung des Schaltklinkenelements weitestgehend verhindert. Mittels der erfindungsgemäßen Ausgestaltung kann vorteilhaft eine unbeabsichtigte Inbetriebnahme der Werkzeugmaschine weitestgehend verhindert werden.

Vorteilhafterweise weist die Einschaltsperreinheit zumindest ein Freigabeelement auf, das einen Betätigungsbereich umfasst, der zumindest teilweise seitlich neben einem Seitenwandbereich des Schaltklinkenelements angeordnet ist. Unter "seitlich neben" soll hier insbesondere eine Anordnung des Betätigungsbereichs des Freigabeelements relativ zum Schaltklinkenelement verstanden werden, wobei der Betätigungsbereich entlang einer zumindest im Wesentlichen senkrecht zum Seitenwandbereich verlaufenden Richtung betrachtet, insbesondere ausgehend von dem Seitenwandbereich in eine von dem Handgriffgehäuse abgewandte Richtung betrachtet, relativ zum Schaltklinkenelement beabstandet angeordnet ist. Es kann vorteilhaft eine ergonomisch sinnvolle Anordnung des Freigabeelements, insbesondere des Betätigungsbereichs, erreicht werden.

Zusätzlich ist es denkbar, dass eine Werkzeugmaschinenschaltvorrichtung zumindest eine Lagereinheit zu einer beweglichen Lagerung des Schaltklinkenelements aufweist. Die Lagereinheit kann hierbei als Translationslagereinheit, als Rotationslagereinheit oder aus einer Kombination einer Translationslagereinheit und einer Rotationslagereinheit ausgebildet sein, wie beispielsweise eine Hebelgetriebelagereinheit usw.. Hierbei weist die Lagereinheit bevorzugt eine, einem Fachmann bereits bekannte Ausgestaltung auf. Es kann somit vorteilhaft ein einfaches Nachrüsten bereits bestehender Werkzeugmaschinen mit der erfindungsgemäßen Schalteinheit und der Lagereinheit erreicht werden.

Die erfindungsgemäße Werkzeugmaschine soll hierbei nicht auf die oben beschriebene Anwendung und Ausführungsform beschränkt sein. Insbesondere kann die erfindungsgemäße Werkzeugmaschine zu einer Erfüllung einer hierin beschriebenen Funktionsweise eine von einer hierin genannten Anzahl von einzelnen Elementen, Bauteilen und Einheiten abweichende Anzahl aufweisen, dien jedoch im Rahmen der angehängten Patentansprüche.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Es zeigen:
- Fig. 1: eine erfindungsgemäße Werkzeugmaschine in einer schematischen Darstellung,
- Fig. 2: eine Detailansicht eines an einem Handgriffgehäuse der erfindungsgemäßen Werkzeugmaschine angeordneten Schaltklinkenelements einer Schalteinheit der erfindungsgemäßen Werkzeugmaschine in einer schematischen Darstellung und
- Fig. 3: eine weitere Detailansicht des am Handgriffgehäuse angeordneten Schaltklinkenelements in einer schematischen Darstellung.

### Beschreibung des Ausführungsbeispiels

Figur 1 zeigt eine Werkzeugmaschine 10, die von einer als Winkelschleifmaschine 12 ausgebildeten tragbaren Werkzeugmaschine 10 gebildet wird. Die tragbare Werkzeugmaschine 10 umfasst zumindest ein Handgriffgehäuse 14, das zumindest einen stielförmigen Griffbereich 16 aufweist, und zumindest eine Schalteinheit 18, die zumindest ein beweglich gelagertes Schaltklinkenelement 20 aufweist. Hierbei weist die tragbare Werkzeugmaschine 10 zumindest eine Werkzeugmaschinenschaltvorrichtung auf, die zumindest die Schalteinheit 18 umfasst. Der stielförmige Griffbereich 16 des Handgriffgehäuses 14 bildet hierbei einen Haupthandgriff der tragbaren Werkzeugmaschine 10. Hierbei erstreckt sich der von dem stielförmigen Griffbereich 16 gebildete Haupthandgriff zumindest im Wesentlichen ausgehend von einem Anbindungsbereich 42 des Handgriffgehäuses 14 in eine vom Anbindungsbereich 42 abgewandte Richtung bis zu einer Seite 60 des Handgriffgehäuses 14, an der ein Kabel der als Winkelschleifmaschine 12 ausgebildeten tragbaren Werkzeugmaschine 10 zur Energieversorgung angeordnet ist. Der stielförmige Griffbereich 16 des Handgriffgehäuses 14 ist um einen Winkel kleiner als 30° relativ zu einer Haupterstreckungsrichtung 46 des Handgriffgehäuses 14 bzw. zu einer Haupterstreckungsrichtung 62 der tragbaren Werkzeugmaschine 10 geneigt angeordnet.

Die als Winkelschleifmaschine 12 ausgebildete tragbare Werkzeugmaschine 10 umfasst ferner eine Schutzhaubeneinheit 54, ein Antriebsgehäuse 56 und ein Abtriebsgehäuse 58. Aus dem Abtriebsgehäuse 58 heraus erstreckt sich eine als Spindel (hier nicht näher dargestellt) ausgebildete Ausgangswelle einer Abtriebseinheit 64 der tragbaren Werkzeugmaschine 10, an der ein Bearbeitungswerkzeug 66 zu einer Bearbeitung eines Werkstücks (hier nicht näher dargestellt) fixiert werden kann. Das Bearbeitungswerkzeug 66 ist als Schleifscheibe ausgebildet. Es ist jedoch auch denkbar, dass das Bearbeitungswerkzeug 66 als Trenn- oder Polierscheibe ausgebildet ist. Die tragbare Werkzeugmaschine 10 umfasst das Antriebsgehäuse 56 zur Aufnahme einer Antriebseinheit 68 der tragbaren Werkzeugmaschine 10 und das Abtriebsgehäuse 58 zu einer Aufnahme der Abtriebseinheit 64. Die Antriebseinheit 68 ist dazu vorgesehen, das Bearbeitungswerkzeug 66 über die Abtriebseinheit 64 rotierend anzutreiben. Das Bearbeitungswerkzeug 66 kann hierbei mittels eines Befestigungselements (hier nicht näher dargestellt) zur Bearbeitung eines Werkstücks drehfest mit der Spindel verbunden werden. Somit kann das Bearbeitungswerkzeug 66 in einem Betrieb der tragbaren Werkzeugmaschine 10 rotierend angetrieben werden. Die Abtriebseinheit 64 ist über ein als Ritzel ausgebildetes und rotierend antreibbares Antriebselement (hier nicht näher dargestellt) der Antriebseinheit 68 auf eine, einem Fachmann bereits bekannte Art und Weise mit der Antriebseinheit 68 verbunden. Zudem ist an dem Abtriebsgehäuse 58 ein Zusatzhandgriff 70 angeordnet. Der Zusatzhandgriff 70 erstreckt sich in einem am Abtriebsgehäuse 58 montierten Zustand quer zur Haupterstreckungsrichtung 62 der tragbaren Werkzeugmaschine 10.

Figur 2 zeigt eine Detailansicht des am Handgriffgehäuse 14 angeordneten Schaltklinkenelements 20 der Schalteinheit 18. Das Schaltklinkenelement 20 ist schwenkbar um eine Schwenkachse 40 des Schaltklinkenelements 20 am Handgriffgehäuse 14 gelagert. Die Schwenkachse 40 des Schaltklinkenelements 20 verläuft zumindest im Wesentlichen senkrecht zur Haupterstreckungsrichtung 46 des Handgriffgehäuses 14 bzw. zumindest im Wesentlichen senkrecht zur Haupterstreckungsrichtung 62 der tragbaren Werkzeugmaschine 10. Hierbei verläuft die Schwenkachse 40 zumindest im Wesentlichen senkrecht zu einer Verbindungsebene des Handgriffgehäuses 14. In der Verbindungsebene des Handgriffgehäuses 14 sind zwei Handgriffgehäuseschalenelemente 72, 74 des Handgriffgehäuses 14 in einem montierten Zustand miteinander verbunden. Die Schwenkachse 40 ist an einem dem Anbindungsbereich 42 des Handgriffgehäuses 14 zugewandten Ende 44 des Schaltklinkenelements 20 angeordnet. Somit ist das Schaltklinkenelement 20 an dem dem Anbindungsbereich 42 des Handgriffgehäuses 14 zugewandten Ende 44 schwenkbar gelagert.

Das Schaltklinkenelement 20 weist eine maximale Quererstreckung 22 auf, die sich zumindest über einen Großteil wenigstens einer maximalen Quererstreckung 24 des stielförmigen Griffbereichs 16 des Handgriffgehäuses 14 erstreckt. Hierbei ist ein Verhältnis der maximalen Quererstreckung 22 des Schaltklinkenelements 20 zu der maximalen Quererstreckung 24 des stielförmigen Griffbereichs 16 des Handgriffgehäuses 14 zumindest größer als 1 zu 2,5. Die maximale Quererstreckung 22 des Schaltklinkenelements 20 verläuft entlang einer zumindest im Wesentlichen senkrecht zur Haupterstreckungsrichtung 46 des Handgriffgehäuses 14 bzw. zumindest im Wesentlichen senkrecht zur Haupterstreckungsrichtung 62 der tragbaren Werkzeugmaschine 10 und zumindest im Wesentlichen quer zumindest zu einer Hauptbewegungsrichtung des Schaltklinkenelements 20 verlaufenden Richtung. Somit verläuft die maximale Quererstreckung 22 des Schaltklinkenelements 20 zumindest im Wesentlichen parallel zur Schwenkachse 40 des Schaltklinkenelements 20. Die maximale Quererstreckung 24 des stielförmigen Griffbereichs 16 des Handgriffgehäuses 14 verläuft ebenfalls entlang der zumindest im Wesentlichen senkrecht zur Haupterstreckungsrichtung 46 des Handgriffgehäuses 14 bzw. zumindest im Wesentlichen senkrecht zur Haupterstreckungsrichtung 62 der tragbaren Werkzeugmaschine 10 und zumindest im Wesentlichen quer zumindest zu einer Hauptbewegungsrichtung des Schaltklinkenelements 20 verlaufenden Richtung.

Des Weiteren weist das Schaltklinkenelement 20 eine maximale Längserstreckung 26 auf, die sich zumindest über einen Großteil einer maximalen Längserstreckung 28 des stielförmigen Griffbereichs 16 des Handgriffgehäuses 14 erstreckt. Ein Verhältnis der maximalen Längserstreckung 26 des Schaltklinkenelements 20 zu der maximalen Längserstreckung 28 des stielförmigen Griffbereichs 16 des Handgriffgehäuses 14 ist zumindest größer als 1 zu 1,4. Die maximale Längserstreckung 26 des Schaltklinkenelements 20 erstreckt sich in einem montierten Zustand des Schaltklinkenelements 20 am Handgriffgehäuse 14 entlang einer in der Verbindungsebene des Handgriffgehäuses 14 verlaufenden Richtung, die zumindest im Wesentlichen quer zu einer Hauptbewegungsrichtung des Schaltklinkenelements 20 verläuft. Somit erstreckt sich die maximale Längserstreckung 26 des Schaltklinkenelements 20 entlang einer zumindest im Wesentlichen senkrecht zur Schwenkachse 40 des Schaltklinkenelements 20 verlaufenden Richtung. Die maximale Längserstreckung 28 des stielförmigen Griffbereichs 16 des Handgriffgehäuses 14 erstreckt sich ebenfalls entlang der zumindest im Wesentlichen senkrecht zur Schwenkachse 40 des Schaltklinkenelements 20 verlaufenden Richtung.

Ferner weist das Schaltklinkenelement 20 zumindest einen Seitenwandbereich 30 auf, der über einen bogenförmigen Teilbereich 34 des Schaltklinkenelements 20 mit einem zumindest im Wesentlichen senkrecht zum Seitenwandbereich 30 verlaufenden Griffflächenbereich 38 des Schaltklinkenelements 20 verbunden ist, wobei ein Verhältnis eines Radius des bogenförmigen Teilbereichs 34 zur maximalen Quererstreckung 24 des stielförmigen Griffbereichs 16 des Handgriffgehäuses 14 zumindest größer ist als 1 zu 8 (Figur 3). Insgesamt weist das Schaltklinkenelement 20 zwei Seitenwandbereiche 30, 32 auf, die jeweils über einen von zwei bogenförmigen Teilbereichen 34, 36 des Schaltklinkenelements 20 mit dem zumindest im Wesentlichen senkrecht zu den Seitenwandbereichen 30, 32 verlaufenden Griffflächenbereich 38 des Schaltklinkenelements 20 verbunden ist. Der Griffflächenbereich 38 des Schaltklinkenelements 20 erstreckt sich hierbei, entlang der Haupterstreckungsrichtung 46 des Handgriffgehäuses 14 betrachtet, zumindest über einen Großteil der maximalen Längserstreckung 26 des Schaltklinkenelements 20. Ferner weist der Griffflächenbereich 38 des Schaltklinkenelements 20, entlang der Haupterstreckungsrichtung 46 des Handgriffgehäuses 14 betrachtet, einen zumindest im Wesentlichen ebenen Verlauf auf. Somit ist der Verlauf des Griffflächenbereichs 38 des Schaltklinkenelements 20 zumindest weitestgehend von stufenartigen Absätzen entkoppelt. Es ist jedoch auch denkbar, dass der Griffflächenbereich 38 des Schaltklinkenelements 20 zumindest einen Fingermuldenbereich aufweist, der dazu vorgesehen ist, zumindest einen Finger einer Hand eines Bedieners bei einer Betätigung bzw. bei einem Halten des Schaltklinkenelements 20 aufzunehmen.

Des Weiteren weist die tragbare Werkzeugmaschine 10 zumindest eine Einschaltsperreinheit 48 auf, die dazu vorgesehen ist, eine Bewegung des Schaltklinkenelements 20 infolge einer unbeabsichtigten Betätigung des Schaltklinkenelements 20 zumindest weitestgehend zu vermeiden. Die Einschaltsperreinheit 48 ist als mechanische Sperreinheit ausgebildet. Es ist jedoch auch denkbar, dass die Einschaltsperreinheit 48 als elektrische und/oder elektronische Sperreinheit ausgebildet ist. Die Einschaltsperreinheit 48 weist zumindest ein Freigabeelement 50 auf, das einen Betätigungsbereich 52 umfasst, der zumindest teilweise seitlich neben einem der Seitenwandbereiche 30, 32 des Schaltklinkenelements 20 angeordnet ist. Ferner weist die Einschaltsperreinheit 48 zumindest ein weiteres Freigabeelement 76 auf, das einen Betätigungsbereich 78 aufweist, der zumindest teilweise seitlich neben einem der Seitenwandbereiche 30, 32 des Schaltklinkenelements 20 angeordnet ist. Einer der Seitenwandbereiche 30, 32 ist dem Freigabeelement 50 zugewandt und einer der Seitenwandbereiche 30, 32 ist dem weiteren Freigabeelement 76 zugewandt. Hierbei sind die Betätigungsbereiche 52, 78 des Freigabeelements 50 und des weiteren Freigabeelements 76 jeweils ausgehend von der Verbindungsebene des Handgriffgehäuses 14 in eine zumindest im Wesentlichen senkrecht zur Verbindungsebene des Handgriffgehäuses 14 und weg von dem Handgriffgehäuse 14 verlaufende Richtung betrachtet, beabstandet zum jeweiligen Seitenwandbereich 30, 32 angeordnet. Das Freigabeelement 50 und das weitere Freigabeelement 76 sind bezogen auf die Verbindungsebene des Handgriffgehäuses 14 spiegelsymmetrisch angeordnet. Zudem sind das Freigabeelement 50 und das weitere Freigabeelement 76 schwenkbar um eine Freigabeschwenkachse 80 gelagert. Die Freigabeschwenkachse 80 verläuft hierbei in der Verbindungsebene des Handgriffgehäuses 14. Zudem verläuft die Freigabeschwenkachse 80 zumindest im Wesentlichen senkrecht zur Schwenkachse 40 des Schaltklinkenelements 20.

In einer hier nicht näher dargestellten alternativen Ausgestaltung der tragbaren Werkzeugmaschine 10 ist es denkbar, dass die tragbare Werkzeugmaschine 10 zusätzlich zur Einschaltsperreinheit 48 eine elektrische und/oder elektronische Anlaufsperre aufweist, die beispielsweise erst eine Bestromung der Antriebseinheit 68 ermöglicht, sobald eine Sensoreinheit der tragbaren Werkzeugmaschine 10 ein Anliegen einer weiteren Hand eines Bedieners am Zusatzhandgriff 70 zusätzlich zum Anliegen einer Hand an dem Handgriffgehäuse 14, insbesondere dem stielförmigen Griffbereich 16, sensiert und somit über eine Steuer- und/oder Regeleinheit der tragbaren Werkzeugmaschine 10, die die sensierten Kenngrößen auswertet und verarbeitet, die elektrische und/oder elektronische Anlaufsperre deaktiviert, um eine Inbetriebnahme der tragbaren Werkzeugmaschine 10 zu ermöglichen.

## Patentansprüche

1. Werkzeugmaschine, insbesondere Winkelschleifmaschine, mit zumindest einem Handgriffgehäuse (14), das zumindest einen stielförmigen Griffbereich (16) aufweist, wobei das Handgriffgehäuse (14) von einer Lagerung einer Antriebs- (68) und/oder Abtriebseinheit (64) der Werkzeugmaschine weitestgehend entkoppelt ist, und wobei zumindest ein als der stielförmige Griffbereich (16) ausgebildete Gehäuseteilbereich von einem Bediener zu einer Handhabung der Werkzeugmaschine mit zumindest einer Hand zumindest größtenteils umgreifbar ist, und mit zumindest einer Schalteinheit (18), die zumindest ein beweglich gelagertes Schaltklinkenelement (20) aufweist, **dadurch gekennzeichnet, dass** das Schaltklinkenelement (20) eine maximale Quererstreckung (22) aufweist, die sich zumindest über einen Großteil wenigstens einer maximalen Quererstreckung (24) des stielförmigen Griffbereichs (16) des Handgriffgehäuses (14) erstreckt.

2. Werkzeugmaschine nach Anspruch 1, **dadurch gekennzeichnet, dass** ein Verhältnis der maximalen Quererstreckung (22) des Schaltklinkenelements (20) zu der maximalen Quererstreckung (24) des stielförmigen Griffbereichs (16) des Handgriffgehäuses (14) zumindest größer ist als 1 zu 2,5.

3. Werkzeugmaschine nach einem der vorhergehenden Ansprüche, **dadurch gekennzeichnet, dass** das Schaltklinkenelement (20) eine maximale Längserstreckung (26) aufweist, die sich zumindest über einen Großteil einer maximalen Längserstreckung (28) des stielförmigen Griffbereichs (16) des Handgriffgehäuses (14) erstreckt.

4. Werkzeugmaschine nach Anspruch 3, **dadurch gekennzeichnet, dass** ein Verhältnis der maximalen Längserstreckung (26) des Schaltklinkenelements (20) zu der maximalen Längserstreckung (28) des stielförmigen Griffbereichs (16) des Handgriffgehäuses (14) zumindest größer ist als 1 zu 1,4.

5. Werkzeugmaschine nach einem der vorhergehenden Ansprüche, **dadurch gekennzeichnet, dass** das Schaltklinkenelement (20) zumindest einen Seitenwandbereich (30, 32) aufweist, der über einen bogenförmigen Teilbereich (34, 36) des Schaltklinkenelements (20) mit einem zumindest im Wesentlichen senkrecht zum Seitenwandbereich (30, 32) verlaufenden Griffflächenbereich (38) des Schaltklinkenelements (20) verbunden ist, wobei ein Verhältnis eines Radius des bogenförmigen Teilbereichs (34, 36) zur maximalen Quererstreckung (24) des stielförmigen Griffbereichs (16) des Handgriffgehäuses (14) zumindest größer ist als 1 zu 8.

6. Werkzeugmaschine nach einem der vorhergehenden Ansprüche, **dadurch gekennzeichnet, dass** das Schaltklinkenelement (20) schwenkbar um eine Schwenkachse (40) des Schaltklinkenelements (20) gelagert ist.

7. Werkzeugmaschine nach Anspruch 6, **dadurch gekennzeichnet, dass** die Schwenkachse (40) an einem Anbindungsbereich (42) des Handgriffgehäuses (14) zugewandten Ende (44) des Schaltklinkenelements (20) angeordnet ist.

8. Werkzeugmaschine nach Anspruch 6 oder 7, **dadurch gekennzeichnet, dass** die Schwenkachse (40) des Schaltklinkenelements (20) zumindest im Wesentlichen quer zu einer Haupterstreckungsrichtung (46) des Handgriffgehäuses (14) verläuft.

9. Werkzeugmaschine nach einem der vorhergehenden Ansprüche, **gekennzeichnet durch** zumindest eine Einschaltsperreinheit (48), die dazu vorgesehen ist, eine Bewegung des Schaltklinkenelements (20) infolge einer unbeabsichtigten Betätigung des Schaltklinkenelements (20) zumindest weitestgehend zu vermeiden.

10. Werkzeugmaschine nach Anspruch 9, **dadurch gekennzeichnet, dass** die Einschaltsperreinheit (48) zumindest ein Freigabeelement (50, 76) aufweist, das einen Betätigungsbereich (52, 78) umfasst, der zumindest teilweise seitlich neben einem Seitenwandbereich (30, 32) des Schaltklinkenelements (20) angeordnet ist.

## Claims

1. Power tool, in particular an angle grinder, comprising at least one handle housing (14) having at least one stem-type grip region (16), wherein the handle housing (14), to a large extent, is dissociated from a mounting of a drive unit (68) and/or output unit (64) of the power tool, and wherein at least one housing sub-region realized as the stem-type grip region (16) can be gripped by an operator, by at least one hand, at least to a large extent, for the purpose of handling the power tool, and comprising at least one switching unit (18) that has at least one movably mounted latch element (20), **characterized in that** the latch element (20) has a maximum transverse extent (22) that extends at least over a major part of at least one maximum transverse extent (24) of the stem-type grip region (16) of the handle housing (14).

2. Power tool according to Claim 1, **characterized in that** a ratio of the maximum transverse extent (22) of the latch element (20) to the maximum transverse extent (24) of the stem-type grip region (16) of the handle housing (14) is at least greater than 1 to 2.5.

3. Power tool according to either one of the preceding claims, **characterized in that** the latch element (20) has a maximum longitudinal extent (26) that extends at least over a major part of a maximum longitudinal extent (28) of the stem-type grip region (16) of the handle housing (14).

4. Power tool according to Claim 3, **characterized in that** a ratio of the maximum longitudinal extent (26) of the latch element (20) to the maximum longitudinal extent (28) of the stem-type grip region (16) of the handle housing (14) is at least greater than 1 to 1.4.

5. Power tool according to any one of the preceding claims, **characterized in that** the latch element (20) has at least one side wall region (30, 32), which is connected, via a bow-shaped sub-region (34, 36) of the latch element (20), to a grip surface region (38) of the latch element (20) that runs at least substantially perpendicularly in relation to the side wall region (30, 32), wherein a ratio of a radius of the bow-shaped sub-region (34, 36) to the maximum transverse extent (24) of the stem-type grip region (16) of the handle housing (14) is at least greater than 1 to 8.

6. Power tool according to any one of the preceding claims, **characterized in that** the latch element (20) is mounted so as to be pivotable about a pivot axis (40) of the latch element (20).

7. Power tool according to Claim 6, **characterized in that** the pivot axis (40) is arranged at an end (44) of the latch element (20) that faces toward a connecting region (42) of the handle housing (14).

8. Power tool according to Claim 6 or 7, **characterized in that** the pivot axis (40) of the latch element (20) runs at least substantially transversely in relation to a direction of main extent (46) of the handle housing (14).

9. Power tool according to any one of the preceding claims, **characterized by** at least one switch-on inhibitor unit (48), which is provided to avoid, at least to a large extent, a movement of the latch element (20) as a result of an unintentional actuation of the latch element (20).

10. Power tool according to Claim 9, **characterized in that** the switch-on inhibitor unit (48) has at least one release element (50, 76), which comprises an actuating region (52, 78) that is arranged, at least partially, laterally next to a side wall region (30, 32) of the latch element (20).

## Revendications

1. Machine-outil, notamment meuleuse d'angle, comprenant au moins un carter à poignée (14) qui possède au moins une zone de préhension (16) en forme de manche, le carter à poignée (14) étant dans une large mesure découplé d'un support d'une unité d'entraînement (68) et/ou d'une unité menée (64) de la machine-outil, et au moins une zone partielle de carter réalisée sous la forme de la zone de préhension (16) en forme de manche pouvant être enveloppée au moins en grande partie par un opérateur avec au moins une main en vue du maniement de la machine-outil, et comprenant au moins une unité de commutation (18) qui possède au moins élément à cliquet de commutation (20) monté mobile, **caractérisée en ce que** l'élément à cliquet de commutation (20) possède une extension transversale maximale (22) qui s'étend au moins sur une grande partie d'au moins une extension transversale maximale (24) de la zone de préhension (16) en forme de manche du carter à poignée (14).

2. Machine-outil selon la revendication 1, **caractérisée en ce qu'**un rapport entre l'extension transversale maximale (22) de l'élément à cliquet de commutation (20) et l'extension transversale maximale (24) de la zone de préhension (16) en forme de manche du carter à poignée (14) est compris entre au moins plus de 1 et 2,5.

3. Machine-outil selon l'une des revendications précédentes, **caractérisée en ce que** l'élément à cliquet de commutation (20) possède une extension longitudinale maximale (26) qui s'étend au moins sur une grande partie d'une extension longitudinale maximale (28) de la zone de préhension (16) en forme de manche du carter à poignée (14).

4. Machine-outil selon la revendication 3; **caractérisée en ce qu'**un rapport entre l'extension longitudinale maximale (26) de l'élément à cliquet de commutation (20) et l'extension longitudinale maximale (28) de la zone de préhension (16) en forme de manche du carter à poignée (14) est compris entre au moins plus de 1 et 1,4.

5. Machine-outil selon l'une des revendications précédentes, **caractérisée en ce que** l'élément à cliquet de commutation (20) possède au moins une zone de paroi latérale (30, 32) qui est reliée par le biais d'une zone partielle coudée (34, 36) de l'élément à cliquet de commutation (20) avec une zone de surface de préhension (38) de l'élément à cliquet de commutation (20) qui s'étend au moins sensiblement perpendiculairement à la zone de paroi latérale (30, 32), un rapport entre un rayon de la zone partielle coudée (34, 36) et l'extension transversale maximale (24) de la zone de préhension (16) en forme de manche du carter à poignée (14) étant compris entre au moins plus de 1 et 8.

6. Machine-outil selon l'une des revendications précédentes, **caractérisée en ce que** l'élément à cliquet de commutation (20) est monté pivotant autour d'un axe de pivotement (40) de l'élément à cliquet de commutation (20).

7. Machine-outil selon la revendication 6, **caractérisée en ce que** l'axe de pivotement (40) est disposé à une extrémité (44) de l'élément à cliquet de commutation (20) faisant face à une zone de raccordement (42) du carter à poignée (14).

8. Machine-outil selon la revendication 6 ou 7, **caractérisée en ce que** l'axe de pivotement (40) de l'élément à cliquet de commutation (20) s'étend au moins sensiblement transversalement par rapport à un sens de projection principal (46) du carter à poignée (14).

9. Machine-outil selon l'une des revendications précédentes, **caractérisée par** au moins une unité de blocage de mise en marche (48) qui est conçue pour éviter au moins en grande partie un mouvement de l'élément à cliquet de commutation (20) suite à un actionnement involontaire de l'élément à cliquet de commutation (20).

10. Machine-outil selon la revendication 9, **caractérisée en ce que** l'unité de blocage de mise en marche (48) possède au moins un élément de libération (50, 76) qui comprend une zone d'actionnement (52, 78), laquelle est disposée au moins partiellement latéralement à côté d'une zone de paroi latérale (30, 32) de l'élément à cliquet de commutation (20).
